# EUROPÄISCHE PATENTANMELDUNG

(11) **EP 2 154 468 A2**
(43) Veröffentlichungstag der Anmeldung: **17.02.2010**
(21) Anmeldenummer: 09015008.7
(22) Anmeldetag: 30.01.2008
(51) Int. Cl.: F41G 1/02, F41G 1/16, F41G 11/00

(54) **Visierelement**

(30) Priorität: 01.02.2007 DE 102007005142
(62) Teilanmeldung aus: 08715670.9
(71) Anmelder: Heckler & Koch GmbH, 78727 Oberndorf/Neckar (DE)
(72) Erfinder: Fluhr, Norbert, 78727 Oberndorf (DE); Bantle, Wolfgang, 78727 Oberndorf (DE); Bantle, Johannes-August, 78662 Boesingen (DE)
(74) Vertreter: Samson & Partner

(57) **Zusammenfassung**

Die Erfindung betrifft ein Visierelement (104), das um ein Schwenkelement (125) aus einer Ruhelage in eine Arbeitslage verschwenkbar ist, wobei das Visierelement (104) ein Sicherungselement (165) aufweist, welches das Visierelement (104) in der Arbeitslage quer zur Seelenachse gegen eine Anlage (171) fixiert.

## Beschreibung

Die Erfindung betrifft ein Visierelement, das um ein Schenkelelement zwischen einer Ruhelage und einer Arbeitslage verschwenkbar ist.

Es ist auf dem Gebiet der Waffentechnik bekannt, verschiedene Sonder-Zieleinrichtungen, beispielsweise Nachtsichtgeräte, Zielfernrohre, Laservisierungen usw., an einer Waffe anzubringen. Die Zusatzeinrichtungen werden meist fest an einer Waffe montiert, beispielsweise unter Verwendung von Schraubmechanismen.

Ferner sind verschiedene Befestigungselemente zur Befestigung von Waffenzusatzeinrichtungen an Waffen bekannt.

Für Jagdwaffen gibt es schwenkbar montierbare Visierkimmen. Das Visierkorn ist dabei meist starr ausgebildet. Für serienmäßig hergestellte Waffen, beispielsweise Schnellfeuergewehre oder ähnliches, sind fest montierte Visiereinrichtungen bekannt, die teilweise ein- und ausschwenkbar ausgestaltet sind.

Im militärischen Bereich werden oft Visierkimmen als einfache, mehr oder weniger vertikale Platten mit einer Visierkerbe ausgestaltet, die mit einem Visierkorn in eine Visierlinie gebracht werden muss. Dabei ist die Verwendung von schwenkbaren und teilweise seitlich bzw. in der Höhe verstellbaren Visiereinrichtungen bekannt. Die Visierkimme ist häufig als ein Schiebevisier ausgebildet, bei dem das Kimmenblatt auf einer verschiebbaren Kimmenbodenplatte montiert ist, die auf die jeweilige Schussentfernung höhenverstellt werden kann.

So offenbart die DE 701801 (Walther) ein Schwenk-Visier mit mehrfach verstellbarer und auswechselbarer Kimmenplatte sowie einer groben und feinen Höhenverstellung der Visiereinrichtung. Die Verstellung der Visierung erfolgt über eine federbelastete Schraubspindel mit Rastnuten. Die Seitenverstellung der Visiereinrichtung erfolgt anhand gegenüberliegend angeordneter Schraub- und Haltebolzen. Dabei sind bevorzugte Schraubstellungen über Kugelrasten festgelegt.

Der vordere Visierteil, das Visierkorn ist zumeist bei Jagdwaffen am vorderen Ende des Laufs an einem Komsockel fest montiert. Im militärischen Bereich wird das Visierkorn auch am Systemkasten oder einer Montageschiene verschraubt oder anders starr befestigt. Beim amerikanischen M16 ist das Korn auf einem weit abstehenden Sockel angebracht, da hier der Visierdiopter in einem hohen Tragegriff angeordnet ist. Bei den moderneren AR 15 Versionen kann dieser Tragegriff abgenommen werden und statt dessen auf eine Montageschiene aufgeschoben werden, wobei dann das Korn und der Komsockel abgenommen werden.

Aus der DE 10 2004 007 916 A1 ist eine Waffe mit einer Montageschiene zum Anbau von Zusatzgeräten bekannt, bei der das Visierkorn und die Vierkimme in die Montageschiene einschwenkbar ausgestaltet ist.

Bekannte Visiereinrichtungen müssen oft aufwendig und meist starr befestigt werden. So wird bei Jagdwaffen die offene Visierung in dem Moment unbrauchbar in dem ein Zielfernrohr über eine Montage aufgesetzt wird, da die Montageeinrichtung mit der offenen Visierung kollidiert.

Im militärischen Bereich müssen zum Anbau von Zusatzgeräten, beispielsweise einer Visiereinrichtung, oft die Visierkimme und das Visierkorn abgenommen werden, da ansonsten die Zusatzeinrichtung nicht auf eine Befestigungsschiene, wie beispielsweise eine Picatinny-Schiene, aufgeschoben werden kann. Bei verschwenkbaren Visierelementen ist nicht immer eine exakte Führung und Anordnung des verschwenkbaren Korns und der Kimme sichergestellt. Dies ist jedoch erforderlich, um die gewünschte Visier- und Zielgenauigkeit einzuhalten.

Der Erfindung liegt die Aufgabe zugrunde, ein verbessertes verstellbares Visierelement bereitzustellen, das die gewünschte Visier- und Zielgenauigkeit sicherstellt.

Diese Aufgabe löst der Gegenstand des Anspruchs 1.

Nach Anspruch 1 weist ein erfindungsgemäßes Visierelement ein Sicherungselement auf, welches das Visierelement in der Arbeitslage quer zur Seelenachse gegen eine Anlage fixiert. Das Sicherungselement kann eine Schraube, ein Schnappschraube, ein Federelement oder ein sonstiger Rastmechanismus sein. (Anspruch 1)

Das erfindungsgemäße Visierelement ist grundsätzlich für die Befestigung an aller Art von Waffen geeignet: Handfeuerwaffen; lafettierte Waffen; automatische, halbautomatische, kleinkalibrige, großkalibrige Waffen; Sturmgewehre, Maschinengewehre, Maschinenpistolen, Repetierer; leichte Maschinenkanonen oder Granatwerfer.

Das Visierelement kann an ein Anschlussstück oder auch direkt an einer der oben genannten Waffen montiert und verwendet werden. Ein solches Visierelement ist natürlich auch für andere Waffen, die keine Feuerwaffen sind, beispielsweise eine Armbrust und ähnliche Systeme geeignet.

Das Visierelement kann an beliebigen Positionen am Gehäuse, am Lauf oder etwa auf einer Montageschiene einer Waffe angeordnet sein. Bei freischwingenden Läufen kann ggf. ein zweiter Schuss aufgrund der Laufschwingungen ungenau sein. Eine Anordnung am Gehäuse führt zu einer relativ kurzen Visierlinie, bei der sich das Trefferbild wesentlich weiter als bei einer langen Visierlinie verschieben kann und so die Zielgenauigkeit verringert. Daher ist das Visierelement unmittelbar an einem Handschutz einer Waffe angeordnet. Vorteilhaft kann so eine besonders lange Visierlinie erzeugt werden. (Anspruch 2)

Weiter greift das Sicherungselement gemäß Anspruch 3 in der Arbeitslage des Visierelements federbelastet an einer entsprechenden, am Schwenkelement ausgebildeten Ausbildung, insbesondere einer Ausnehmung, ein. Diese Ausbildung kann ein Vorsprung sein, bevorzugt handelt es sich jedoch um eine Ausnehmung, die beispielsweise eingefräst oder gebohrt ist. Das Sicherungselement ist beispielsweise ein federbelasteter Bolzen.

Die keilförmigen Wirkflächen gemäß Anspruch 4 erlauben eine genaue Fixierung des Visierelements über das Sicherungselement, ohne dass bei der Gestaltung der Wirkflächen besonders hohe Anforderungen an deren Formund/oder Lagetoleranzen gestellt werden müssten. Dies senkt die Fertigungskosten.

Gemäß Anspruch 5 fixiert das Sicherungselement das Schwenkelement in dem Visierelement und kann so auch dessen Entnahme verhindern. Dabei kann eine zusätzliche Verliersicherung, beispielsweise ein Stift, vorhanden sein. Das Schwenkelement wird in seiner Position fixiert und gleichzeitig an einer Entnahme bzw. einem Herausfallen gehindert. (Anspruch 5)

Nach Anspruch 6 nehmen Visierelement und Schwenkelement eine definierte Referenzlage zur Seelenachse ein. Die Visierlinie kann wiederholgenau und reproduzierbar eingestellt werden.

Zusätzlich ist das Visierelement gemäß Anspruch 7 gegen ein federbelastetes Arretierelement um die Schwenkachse aus der Ruhelage in die Arbeitslage verschwenkbar. Dabei verrastet das Arretierelement das Visierelement bevorzugt über einen Rastmechanismus lösbar jeweils in der Ruhelage und in der Arbeitslage. Dies verhindert vorteilhaft ein unbeabsichtigtes Verschwenken des Visierelementes. (Anspruch 8)

Das Visierelement kann um 90 Grad verschwenkbar sein und in seiner Ruhelage auf einer Waffe oder aber einem Handschutz aufliegen oder dort in einer Ausnehmung versenkbar sein. Bevorzugt umfasst das Anschlussstück oder der Handschutz eine Ausnehmung, in der das Visierelement in der Ruhelage versenkbar ist. Dies ermöglicht eine kompakte Bauweise. Zusatzeinrichtungen können bei eingeschwenktem Visierelement auf eine Picatinny-Schiene einer Waffe oder auf eine andere Profilschiene aufgeschoben werden. Ferner wird das eingeschwenkte Visierelement bei Nichtgebrauch vorteilhaft vor Beschädigungen geschützt. (Anspruch 9)

Das Visierelement kann gemäß Anspruch 10 als eine Kimmenanordnung oder als Kornanordnung ausgebildet sein.

Das Zusammenwirken eines ersten und eines zweiten Visierelementes ermöglicht vorteilhaft die Bereitstellung einer Visierlinie. (Anspruch 11)

Das Visierelement kann mit einem Anschlussstück zum Aufsetzen auf eine Profilschiene gekoppelt sein. Das Visierelement kann dazu einstückig mit dem Befestigungselement hergestellt werden oder aber am Anschlussstück befestigt werden (z.B. aufgeschraubt, genietet, geklebt). Auch können Elemente des Visierelementes einstückig am Anschlussstück ausgebildet sein und weitere Teilelemente des Visierelementes am Anschlussstück befestigt werden. (Anspruch 12)

Die Ansprüche 13 und 14 betreffen einen Handschutz für eine Waffe mit einem erfindungsgemäßen Visierelement bzw. eine Waffe mit einen erfindungsgemäßen Visierelement.

Ausführungsbeispiele der vorliegenden Erfindung werden nachfolgend anhand der Zeichnungen beschrieben. Dabei zeigt:
- Fig. 1: eine perspektivische Darstellung eines Anschlussstücks in einer Ansicht schräg von hinten;
- Fig. 2: eine perspektivische Darstellung des Anschlussstücks in einer Ansicht schräg von unten;
- Fig. 3: eine perspektivische Darstellung des Anschlussstücks in einer Ansicht von links oben, das auf einer Picatinny-Schiene befestigt ist;
- Fig. 4: eine Schnittdarstellung des Anschlussstücks aus Fig. 3 mit freigelegter Kulissenmimik;
- Fig. 5: das Anschlussstück aus Fig. 4 in Lösestellung;
- Fig. 6: eine Ansicht von hinten des Anschlussstücks in Lösestellung mit einem Visierelement in Arbeits-/Visiersteilung;
- Fig. 7: das Anschlussstück aus Fig. 6 im geöffneten, aufgesetzten Zustand auf einer Picatinny-Schiene;
- Fig. 8: eine perspektivische Darstellung des Anschlussstücks aus Fig. 6 in Arbeitsstellung mit dem Visierelement in Ruhelage;
- Fig. 9: einen Querschnitt durch die in Fig. 7 gezeigte Anordnung mit dem Anschlussstück in Arbeitsstellung;
- Fig. 10: eine perspektivische Darstellung der Anordnung aus Fig. 9 mit teilweise freigelegtem Visierelement;
- Fig. 11: eine perspektivische Darstellung eines Anschlussstückes mit Visierelement mit entrasteter Handhabe;
- Fig. 12: eine Schnittdarstellung der Anordnung aus Fig. 11;
- Fig. 13: eine andere Schnittdarstellung der Anordnung aus Fig. 11 mit dem Visierelement in Ruhelage;
- Fig. 14: eine perspektivische Darstellung, ähnlich Fig. 11, mit zur Seitenverstellung entrasteter Handhabe;
- Fig. 15: eine perspektivische Detaillansicht des Mechanismus zur Seitenverstellung;
- Fig. 16: eine perspektivische Ansicht des Halteelements in Lösestellung mit Visierelement in Arbeitslage;
- Fig. 17a: eine Ansicht von oben eines Anschlussstücks mit einem alternativen Verstellmechanismus;
- Fig. 17b: eine Fig. 13 entsprechende Schnittdarstellung der Anordnung aus Fig. 17a;
- Fig. 18a: eine Ansicht von oben eines Anschlussstücks mit einem weiteren alternativen Verstellmechanismus;
- Fig. 18b: eine Fig. 13 und 17b entsprechende Schnittdarstellung der Anordnung aus Fig. 18a;
- Fig. 19: eine Seitenansicht einer Waffe mit mehreren Visiereinrichtungen und einem Anschlussstück;
- Fig. 20: eine perspektivische Darstellung eines erfindungsgemäßen Visierelements in Ruhelage;
- Fig. 21: eine perspektivische Darstellung eines Handschutzes mit dem Visierelement aus Fig. 20 in Arbeitslage;
- Fig. 22: einen Querschnitt durch die Anordnung aus Fig. 21 mit freigelegtem Sicherungsmechanismus; und
- Fig. 23: eine perspektivische Darstellung des erfindungsgemäßen Visierelements im Teilschnitt mit freigelegtem Arretiermechanismus.

In der Folge verwendete Lagebezeichnungen, wie oben, unten, vorne, hinten, rechts und links beziehen sich aus der Sicht eines Schützen auf eine feuerbereite, in normalem Anschlag gehaltene Waffe mit horizontalem Lauf. Das Anschlussstück ist dabei auf einer parallel zur Seelenachse verlaufende Montageschiene angeordnet.

Fig. 1 zeigt ein Befestigungselement bzw. Anschlussstück 1 schräg von vorne. Das Anschlussstück 1 umfasst ein erstes Halteelement 3 und ein zweites Halteelement 5. Das erste Halteelement 3 weist einen laschenartigen Vorsprung 9 auf, der in einer schlitzartigen Ausnehmung 7 im zweiten Halteelement 5 verläuft, wobei beide Halteelemente 3, 5 in Richtung des Pfeils zueinander längs verschiebbar ausgestaltet sind.

Darüber hinaus umfasst das Anschlussstück 1 zum Verschieben am zweiten Halteelement 5 eine Handhabe (nicht gezeigt). Innerhalb des Anschlussstücks 1 befindet sich ein Federelement 13 (vgl. Fig. 4). Das Anschlussstück 1 ist auf eine Profilschiene 19 (vgl. Fig. 3) aufsetzbar. Dazu ist ein erster Aufnahmebereich 21 am ersten Halteelement 3 sowie ein zweiter Aufnahmebereich 23 am zweiten Halteelement 5 vorgesehen.

An der Unterseite 25 des Aufnahmebereichs 21 befindet sich ein keilförmiger Teilabschnitt 27 des ersten Aufnahmebereichs 21 sowie ein erster linear verlaufender Teilabschnitt 33. Das zweite Halteelement 5 umfasst einen zweiten keilförmigen Teilabschnitt 29 sowie einen zweiten linear verlaufenden Teilabschnitt 35. Die keilförmigen Teilabschnitte 27; 29 umgreifen beim Aufsetzen entsprechende Aufnahmbereiche bildende Gegenflächen 22, 24 (Fig. 6 und 7) der Profilschiene 19 schwalbenschwanzartig, wobei die Teilabschnitte 27, 29 dabei die Gegenflächen 22, 24 an der Profilschiene 19 flächig berühren. In anderen Ausführungen können die Teilabschnitte 27, 29 bzw. die Profilschiene so ausgebildet sein, dass eine Punkt- bzw. Linienberührung zwischen den Elementen 1 und 19 erfolgt.

In Fig. 2 ist an der Unterseite 25 des Anschlussstücks 1 ein Vorsprung 15 erkennbar, der in eine als Gegenausbildung dienende Quernut 37 (vgl. Fig. 3 und 4) der Profilschiene 19 eingreift und das Anschlussstück 1 in Längsrichtung fixiert. Der Vorsprung 15 ist hier als Bolzen ausgebildet, der in eine entsprechende Aufnahmeöffnung 18 am zweiten Halteelement 5 einsetzbar ist (Fig. 4 und 5).

Fig. 3 zeigt das Anschlussstück 1, das auf einer als Picatinny-Schiene ausgestaltete Profilschiene 19 befestigt ist. Die Picatinny-Schiene 19 kann zur Befestigung an einer Waffe 61 oder auch an sonstigen Gegenständen verwendet werden. Dazu weist sie einen vorderen Befestigungsbereich 39 sowie einen hinteren Befestigungsbereich 40 auf, über die sie mit geeigneten Befestigungselementen (nicht gezeigt), beispielsweise Bolzen, fixierbar ist. Zwischen dem ersten und dem zweiten Befestigungsbereich 39 und 40 verlaufen zwischen Vorsprüngen 38 in regelmäßigen Abständen Quernuten 37. Beim Aufsetzen des Anschlussstücks 1 auf die Picatinny-Schiene greift der Vorsprung 15 (vgl. Fig. 2) in eine der Quernuten 37 an der Picatinny-Schiene 19 ein. Das Anschlussstück 1 ist so auf der Picatinny-Schiene 19 in Längsrichtung fixiert. Anstelle der Quernut 37 kann auch eine Bohrung mit entsprechendem Radius ausgebildet sein. Bei seitlich zur Längsachse exzentrisch angeordneter Bohrung kann sichergestellt werden, dass das Anschlussstück 1 nur in der richtigen Orientierung nach vorne bzw. hinten auf die Profilschiene 19 aufsetzbar ist. Ist der Durchmesser der Bohrung und des Bolzens 15 größer als die Weite der. Quernut 37, kann das Anschlussstück auch nur in einer bestimmten Position in Längsrichtung aufgesetzt werden. Dies kann insbesondere dann hilfreich sein, wenn das Anschlussstück Visierelemente trägt.

Ferner ist in Fig. 4 im zweiten Halteelement 5 die kreisrunde Aufnahmeöffnung 18 gezeigt, die schematisch den Vorsprung 15 abbildet, der mit der Picatinny-Schiene 19 in Eingriff steht. Der Vorsprung 15 kann im Rahmen des Fertigungsprozesses in eine Aussparung bzw. in eine Ausnehmung nach der Fertigung eingesetzt werden und als ein Bolzen ausgebildet sein oder mit dem Haltelement fest verbunden bzw. an dieses angearbeitet sein.

Um das Anschlussstück 1 von der Picatinny-Schiene 19 wieder abzunehmen, werden beide Halteelemente 3 und 5 mit der Handhabe (nicht gezeigt) gegeneinander in Längsrichtung verschoben. Der Öffnungsmechanismus wird aus den nachfolgenden Fig. 4 bis 7 ersichtlich.

In Fig. 4 ist im ersten Halteelement 3 eine diagonal verlaufende Führungskulisse 41 erkennbar, die als Nut ausgebildet ist. In die Führungskulisse 41 ragt vom zweiten Halteelement 5 ausgehend ein Führungselement, das als Führungsnocke 43 ausgebildet ist. Parallel zur Führungskulisse 41 verläuft die Feder 13 in einer als Federführung dienenden Ausnehmung 47 und wirkt zwischen einem vorderen Anschlag 49 im ersten Halteelement 3 und einem hinteren Anschlag 51 im zweiten Halteelement 5 (siehe auch Fig. 5). Die Anschläge 49, 51 sind hier als Vorsprünge ausgebildet, die auf die Enden einer Schraubendruckfeder wirken. Die Feder wird durch die parallel zur Führungskulisse 41 verlaufenden Begrenzungen der Ausnehmung 47 stabilisiert und geführt. Das zweite Halteelement 5 weist am rechten Rand eine rechteckige Ausnehmung 11 auf, an der die Handhabe (nicht gezeigt) anordenbar ist.

Weiter ist in Fig. 4 der schräge Verlauf des laschenartigen Vorsprungs 9 des ersten Halteelementes 3 abgebildet, der in die schlitzartige Ausnehmung 7 im zweiten Halteelement 5 hineinragt. Der Führungsnocken 43 ist an seinen Enden mit dem zweiten Halteelement 5 verbunden und durchsetzt die Führungskulisse 41, und die schlitzartige Ausnehmung 7.

Innerhalb der Führungskulisse 41 ist das erste Halteelement 3 gegenüber dem zweiten Halteelement 5 längsbeweglich verschiebbar angeordnet und wird vom Führungsnocken 43 in seiner Längsbewegung geführt (vgl. Fig. 5).

Fig. 5 zeigt das Anschlussstück 1 aus Fig. 4 in einem geöffneten Zustand, auf der Picatinny-Schiene 19 angeordnet. Das erste Halteelement 3 ist gegen das zweite Halteelement 5 in Längsrichtung verschoben. Der Führungsnocken 43 befindet sich im Anschlag mit dem hinteren Ende der Führungskulisse 41. Eine weitere Öffnungsbewegung ist nicht möglich. Die Feder 13 wirkt gegen die Öffnungsbewegung und drängt das erste Halteelement 3 in Richtung seiner Ausgangslage. Der hintere Anschlag 51 der Ausnehmung 47 ist freigelegt. Ein Dorn oder ein Vorsprung sonstiger Art kann an den als Begrenzungen dienenden Anschlägen 49 und 51 in Längsrichtung parallel zur Ausnehmung 47 angeordnet sein, der zur Stabilisierung ins Innere der Feder hineinragt.

Weiter ist anstelle des in Fig. 2 gezeigten Vorsprungs 15 nun eine Aussparung bzw. Ausnehmung 18 freigelegt, die den Vorsprung oder Bolzen 15 (hier nicht dargestellt) aufnimmt, der dort beispielsweise über eine Presspassung oder auch mittels Klebmittel oder Verschweißen oder sonstiger Befestigungsmethoden befestigt wird. Im geöffneten Zustand kann das Anschlussstück 1 von der Picatinny-Schiene abgenommen werden bzw. aufgesetzt werden, wie Fig. 6 und 7 zeigt.

Fig. 6 zeigt das Anschlussstück: 1 in Lösestellung (vgl. Fig. 5) beim Aufsetzen bzw. Abnehmen von einer Profilschiene bzw. Picatinny-Schiene 19. Das Anschlussstück 1 ist hier mit einem ausgeschwenkten Visierelement 57 versehen.

Fig. 7 zeigt das Anschlussstück 1 aus Fig. 6 in Lösestellung auf eine Picatinny-Schiene 19 aufgesetzt, wobei das erste Halteelement 3 gegen das zweite Halteelement 5 in Längsrichtung verschoben ist. Die beiden Halteelemente 3 und 5 sind aufgrund der diagonalen Kulissenführung der Führungskulisse 41 gegeneinander auch seitlich versetzt. Dieser seitliche Versatz ist ausreichend, um das Anschlussstück 1 über Vorsprünge 53, 55 an der Picatinny-Schiene 19 aufzusetzen. Dazu geht der keilförmige Teilabschnitt 29 des zweiten Halteelementes 5 mit den Vorsprüngen 53, 55 der Picatinny-Schiene 19 in Eingriff und liegt an den Gegenflächen 24 der Vorsprünge 55 an. Die Unterseite 25 des Anschlussstücks 1 legt sich auf die Picatinny-Schiene 19. Und erreicht ihre formschlüssige Verbindung in Fig. 7. Neigung und Länge der Kulissenführung sind so eingestellt, dass in der Lösestellung die lichte Weite zwischen den keilförmigen Teilabschnitten 27, 29 ausreicht, um das Anschlussstück 1 über die Vorsprünge 53, 55 aufzusetzen bzw. abzunehmen.

Die Neigung der Führungskulisse 41 ist so, dass diese in Querrichtung selbsthemmend wirkt, in anderen Worten: die Halteelemente 3, 5 sind nur in Längsrichtung zueinander bewegbar. Der Neigungswinkel beträgt zwischen 7° und 15°. Auf das Anschlussstück 1 wirkende Querkräfte haben keinen Einfluss auf die Fixierung. Die Orientierung in Längsrichtung ist so gewählt, das Längskräfte in einer bevorzugten Richtung (z.B. Rückstosskräfte) die Schließwirkung der Feder 13 unterstützen, d.h. zusätzlich fixierend wirken.

Nach dem Zurückversetzen der beiden Halteelemente 3 und 5 in ihre Ruhelage (vgl. Fig. 1-4), entspannt sich die Feder 13 und der in Fig. 7 beabstandet dargestellte Aufnahmebereich 21 legt sich mit Rücknahme des Querversatzes der beiden Halteelemente 3 und 5 zueinander an die Gegenfläche 24 der Vorsprünge 53 der Picatinny-Schiene 19 an. Der Vorsprung 15 befindet sich in Eingriff mit einer Ausnehmung 37 (vgl. Fig. 2), so dass keine Längsverschiebung des Anschlussstückes 1 möglich ist. Der Führungsnocken 43 ist vom hinteren Ende der Führungskulisse 41 beabstandet, um im montierten Zustand einen Toleranzausgleich zu gewährleisten.

Darüber hinaus ist in Fig. 6 und 7 ein Visierelement 57 auf dem Anschlussstück 1 angeordnet. Auch ist eine rudimentär abgebildete Waffe 61 gezeigt, an der die Picatinny-Schiene 19 beispielsweise am Gehäuse bzw. einer Handschutzbaugruppe montiert ist.

Das Visierelement 57 umfasst an seinem oberen Ende eine Handhabe 67, die als eine Visierkimme ausgebildet ist und ein zweites Verstellelement 69 zur Seitenverstellung. Das zweite Verstellelement 69 ist von einem Federelement 71 umgeben und bildet eine Schwenkachse bzw. Verstellachse für das Visierelement 57.

In Fig. 7 ist ferner das Visierelement 57 ausgeschwenkt (Arbeitsstellung) dargestellt und ist nach hinten (vgl. Fig. 8) um eine als Verstellachse ausgebildete Schwenkachse einschwenkbar (Ruhestellung). Das Visierelement 57 umfasst ein Arretierelement 73 (vgl. Fig. 13) zur Arretierung in Arbeitsund Ruhestellung. Um das Visierelement 57 aus der einen in die andere Stellung zu bringen, muss es gegen eine über das Arretierelement 73 auf das Visierelement 57 wirkende Federkraft verschwenkt werden.

Weiter umfasst das Visierelement 57 ein erstes Verstellelement 75, das der Höhenverstellung des Visiers dient. In Fig. 7 ist das erste Verstellelement 75 nur teilweise sichtbar und wird von einem Federelement 77 umgeben (vgl. Fig. 9).

Fig. 8 zeigt das Anschlussstück 1 aus Fig. 6 in Arbeitslage mit eingeschwenktem Visierelement 57 (in Ruhestellung), das innerhalb einer Aussparung bzw. Ausnehmung 58 in der Oberseite des Anschlussstückes 1 angeordnet ist. Eingeschwenkt liegt das Visierelement 57 mit seiner Rückseite am Anschlussstück 1 an.

Fig. 9 zeigt das ausgeschwenkte Visierelement 57 (in Arbeitsstellung). In einem Hohlraum des ausgeschwenkten Visierelementes 57 verläuft das erste von dem als Zylinderdruckfeder ausgebildeten Federelement 77 umgebene Verstellelement 75 zur Höhenverstellung. Ein Außengewindeabschnitt 79 am oberen Ende des ersten Verstellelements 75 ist über einen entsprechenden Innengewindeabschnitt 80 in der als Visierkimme 67 ausgebildeten Handhabe gekoppelt.

Fig. 10 zeigt das ausgeschwenkte Visierelement 57 mit freigelegtem Verstellelement 75. Der Außengewindeabschnitt 79 wirkt zur Höhenverstellung mit dem Innengewindeabschnitt 80 an der Visierkimme 67 zusammen (siehe auch Fig. 12).

Fig. 11 zeigt die Visierkimme 67 leicht verdreht. Am oberen Ende des Visierelementes 57 befinden sich quer zur Seelenachse 106 (vgl. Fig. 19) verlaufende Ausnehmungen 87, die einander gegenüberliegend zu beiden Seiten des Schaftbereiches der Visierkimme 67 angeordnet sind. Die Visierkimme 67 sitzt federbelastet in diesen Ausnehmungen 87. Beim Herausziehen der Visierkimme 67 aus dem Visierelement 57 werden beiden Ausnehmungen 87 freigegeben und die Visierkimme 67 ist frei drehbar. Die Visierkimme 67 kann dann auf dem Gewindeabschnitt 79, 80 entweder im Uhrzeigersinn oder gegen den Uhrzeigersinn zur Höhenverstellung verdreht (hinein- oder herausgeschraubt) werden. In der Ausnehmung 58, in die das Visierelement 57 einschwenkbar ist, ist ein nicht vollständig eingeführter Bolzen 15 dargestellt.

In Fig. 12 ist die Visierkimme 67 ebenfalls seitlich verdreht dargestellt. Im Visierelement 57 verläuft in Längsrichtung das erste Verstellelement 75 zur Höhenverstellung an dessen oberem Ende der Außengewindeabschnitt 79 verläuft, der zur Höhenverstellung mit dem Innengewindeabschnitt 80 zusammenwirkt. Eine Verdrehung der Visierkimme 67 bewirkt ein Verdrehen des Außengewindeabschnitts 79 gegen den Innengewindeabschnitt 80 und somit eine lineare Verstellung der Visierkimme 67 entweder nach oben oder nach unten.

Das untere Ende des ersten Verstellelements 75 sitzt federbelastet auf dem zweiten Verstellelement 69 auf. Wird die Visierkimme 67 nach oben herausgezogen, ist diese verdrehbar. Über eine Drehung des Visierelementes 57 um 180° um das erste Verstellelement 75 ist die Höhenvisierung um bestimmte Schritte, beispielsweise von 100 m auf 150 m Entfernung oder in einer Feineinstellung auf eine bestimmte Entfernung, verstellbar. Durch eine entgegengesetzte Drehung wird die Höhenverstellung wieder rückgängig gemacht. Nach Drehung der Visierkimme 67 um 180°, wird sie von dem Federelement 77 in das Visierelement 57 zurückgezogen.

Das erste Verstellelement 75 ist linear verschieblich im Visierkörper 59 angeordnet und über eine Fußplatte 70 gegen Herausziehen gesichert. Vorderer und hinterer Fußplattenbereich 82,86 (vgl. Fig. 15) ragen dabei in einen Führungsschlitz und sichern das Verstellelement gegen Verdrehen. Die Feder 77 stützt sich zwischen der Fußplatte 70 und einer Innenwand 84 im Visierkörper ab. Die Feder 77 hält so die Visierkimme 67 über das erste Verstellelement 75 und die Gewindekopplung in den Ausnehmungen 87 und verhindert eine ungewollte Verstellung (siehe auch Fig. 15).

Quer zum ersten Verstellelement 75 erstreckt sich das zweite Verstellelement 69, das mit dem Federelement 71 belastet ist und eine Handhabe 89 umfasst. Wird das Verstellelement 69 an der Handhabe 89 gegen die Federwirkung aus dem Anschlussstück 1 herausgezogen (Fig. 14) und in seine Verstelllage gebracht, ist die Seitenverstellung des Visierelements 57 möglich. Dazu wirkt im vorderen Abschnitt des Verstellelements 69 ein Außengewindeabschnitt 83 mit Gegengewindeabschnitten 81 im Visierkörper 59 zusammen (vgl. Fig. 12 und 13). Beim Verdrehen des Verstellelementes 69 und des Gewindeabschnitts 83 in den Gegengewindeabschnitten 81 wird der Visierkörper 59 und damit das Visierelement 57 linear nach links oder rechts verstellt. Die Verdrehung erfolgt um definierte feste Beträge, so dass eine gewünschte Visierlinie mit einem nicht gezeigten Visierkorn eingestellt werden kann.

Fig. 13 illustriert die Wirkung eines durch ein Federelement 74 gespannten Arretierelements 73. Das Federelement 74 ist hier als Zylinderdruckfeder ausgebildet. Das Arretierelement 73 hält das Visierelement 57 in seiner jeweiligen Schwenklage. Beim Verschwenken des Visierelements 57 drückt das Arretierelement 73 mit dem Arretierfuß 78 und der Federlast gegen den unteren Bereich des Visierkörpers 59.

Die so erzeugte Reibwirkung hemmt die Schwenkbeweglichkeit des Visierkörpers 59 und damit des Visierelements 57. Abflachungen am Visierkörper 59 definieren bevorzugte Schwenkstellungen, nämlich die Ruhelage, in der das Visierelement 57 eingeklappt an seiner Aufnahme anliegt (Fig. 8, 13, 17, 18), und die Arbeitslage, in der das Visierelement ausgeschwenkt bzw. ausgeklappt von der Aufnahme absteht (Fig. 6, 7, 9-12, 14, 16).

Je nach Ausführung ragt die Feder 74 in eine Führungshülse 72 des Arretierelements 73 hinein und setzt direkt am Arretierfuß 78 an (Fig. 13), oder setzt am Ende der Führungshülse 72 an (Fig. 17b). In beiden Ausführungen stützt sich das andere Ende der Feder 74 in der Aufnahme 76 ab.

Fig. 14 zeigt das ausgeschwenkte Visierelement 57 während des Verstellvorgangs. Zur Seitenverstellung ist das als Schwenkachse bzw. Verstellachse dienende zweite Verstellelement 69 aus dem Anschlussstück 1 herausgezogen und hier ca. um 45° verdreht. Hinter der Handhabe 89 des Verstellelements 69 ist ein quadratisch ausgeformter Arretierkopf 91 angeordnet, der in diesem Ausführungsbeispiel jeweils nach einer Verdrehung um 90° in eine entsprechende Vertiefung 93 einfallen kann. Ist das Verstellelement 69 wie abgebildet um weniger als 90 Grad verdreht, kann der Arretierkopf 91 nicht in die Vertiefung 93 einrasten und liegt auf. Dies gewährleistet eine exakte schrittweise Seitenverstellung des Visierelementes 57. Eine unwillkürliche Verstellung wird durch das Zusammenwirken von Feder 77, Arretierkopf 91 und Vertiefung 93 sichergestellt.

Fig. 16 zeigt eine perspektivische Ansicht des Visierelementes in Visierlage mit dem Anschlussstück 1. Die beiden Haltelemente 3 und 5 sind zum Abnehmen von der Picatinny-Schiene zueinander längsverschoben.

Fig. 17a bis 18b zeigen alternative Ausführungen zur Seitenverstellung. Das Visierelement 57 ist jeweils eingeschwenkt dargestellt und liegt in der Ausnehmung 58 innerhalb des Anschlussstücks 1 im oberen Teilbereich des zweiten Halteelements 5.

Das federbelastete Arretierelement 73 drückt mit seinem Arretierfuß 78 gegen das untere Ende des Visierelementes 57. Beim Verschwenken des Visierelements 57 reibt der Arretierfuß 78 durch den Federdruck am Visierelement 57, hemmt damit die Schwenkbewegung und übt so eine Rastwirkung aus - ggf. in Verbindung mit geeigneten Abflachungen am unteren Ende des Visierelements 57, die bevorzugte Schwenkstellungen definieren.

In der Ausführung gemäß Fig. 17a und 17b ist das erste Verstellelement 69' über ein Halteelement 97 axial aber drehbar festgelegt. Dazu greift es in eine ringförmige Ausnehmung 99 im ersten Verstellelement 69' ein. An einem Ende des ersten Verstellelements 69' ist ein Stellrad 89 ausgebildet, das seitlich aus dem Anschlussstück 1 herausragt. Über das Stellrad 89 wird das axial festgelegte erste Verstellelement 69' verdreht und das Visierelement 57 über die Gewindekopplung 81, 83 entsprechend seitlich verstellt. An der Innenseite des Stellrades 89 greift eine federbelastete Rastkugel 101 an, auf die die Feder 103 wirkt. An der Innenseite des Stellrades 89 entsprechend vorgesehene Vertiefungen entsprechen bestimmten Verdrehstellung des Rändelrades 89 bzw. des Verstellelements 69' und damit bestimmten Seitenstellungen des Visierelements 57.

Die Fig. 18a und 18b zeigen eine andere Ausführung des Rastmechanismus: Hier ist anstatt der Rastkugel 101 ein federbelasteter Riegel 101' ausgebildet, der über eine Handhabe 101a<1> gegen die Federkraft der Feder 103' entriegelt werden kann (diese Stellung ist in Fig. 18b dargestellt). In dieser Stellung kann das Stellrad 89' und damit das erste Verstellelement 69'verstellt werden. Im Stellrad sind Ausnehmungen 89a'vorgesehen, in die beim Loslassen der Handhabe 101 a' ein Verriegelungsabschnitt 101b' einrastet. Das Stellrad 89' ist nun arretiert und kann nicht versehentlich verstellt werden (diese Stellung ist in Fig. 18a dargestellt). Die Ausnehmungen 89a' sind entsprechend bevorzugter Drehintervalle des ersten Verstellelements 69' ausgebildet und erlauben so eine Seitenverstellung in bestimmten Schritten.

Fig. 19 zeigt eine Seitenansicht einer Waffe 105 mit einem Anschlussstück 1 mit einem ersten Visierelement 57, das auf der am Gehäuse 107 befestigten Picatinny-Schiene 19 angeordnet ist. Ein zweites erfindungsgemäßes Visierelement 104 ist unmittelbar am Handschutz 109 befestigt. Ferner umfasst die Waffe 105 ein Rohr 111, einen Handgriff 113, einen Abzug 115 über dem ein Sicherungshebel 117 angeordnet ist. Am hinteren Ende, auf der dem Rohrende abgewandten Seite befindet sich am Schaft 120 eine Schulterstütze 119. Ein Handschutz 109 ist parallel zum Lauf, seitlich eine weitere Picatinny-Schiene 121 angeordnet.

Die Visierelemente 57, 104 sind ausgeschwenkt und die Längsachsen des Anschlussstücks 1 und der Picatinny-Schiene 19 verlaufen parallel zur Seelenachse 106 der Waffe 105.

Das in Fig. 20-23 detailliert dargestellte zweite Visierelement 104 umfasst ein Visierkorn 129 und ist um ein Schwenkelement 125, das die Schwenkachse definiert, verschwenkbar. Das Schwenkelement 125 kann beispielsweise als Stift oder Bolzen ausgebildet sein.

Das Visierkorn 129 ist in den Handschutz 109 eingeschwenkt (Ruhelage) und schließt mit dem Handschutz 109 formschlüssig ab. Der weitere Verlauf des Handschutzes 109 ist an seiner Oberseite als Picatinny-Schiene 19 ausgebildet. Das Visierelement 104 umfasst einen Trägerbereich 127, der an seinem oberen Ende das innerhalb eines Ringes 131 angeordnete Visierkorn 129 trägt.

Das Visierelement 104 steht eingeschwenkt (Ruhelage) an seinem oberen Ende mit dem Ring 131 leicht über den Handschutz 109 hinaus (vgl. Fig. 20). Mittels dieses Überstandes ist das Visierelement 104 bedienbar und kann beispielsweise von einem Schützen ergriffen und verschwenkt werden.

Fig. 21 zeigt das ausgeschwenkte Visierelement 104 (Arbeitslage) am Handschutz 109, der über das Rohr 111 aufsetzbar ist (Fig. 19). Das hintere Ende des Handschutzes 109 weist vier sich in Längsrichtung des Handschutzes 109 erstreckende Ausnehmungen 133 auf. Diese gehen mit dem Gehäuse 107 in Eingriff, wobei der Handschutz 109 über zwei Befestigungselemente 135, 137 mit dem Gehäuse fest verbunden wird und zur Waffe ausgerichtet wird. Die Befestigungselemente 135, 137 können Schrauben, Bolzen, Nieten oder sonstige Befestigungselemente sein. Ferner ist eine Ausnehmung 139 mit einem Gegenprofil zur Aufnahme des Visierelements 104 abgebildet.

Fig. 22 zeigt den Schwenkmechanismus des Visierelements 104. Am vorderen Ende des Handschutzes 109 erstreckt sich in Längsrichtung ein Sicherungselement 141, das von einem, beispielsweise als Schraubenfeder ausgebildetem Federelement 143 vorgespannt wird. Das Sicherungselement 141 ist als Bolzen ausgebildet und hat ein keilförmiges, vorderes Ende 142. Dieses greift in eine Ausnehmung 145 am unteren Ende des Visierelementes 104 ein, um zu verhindern, dass das Visierelement 104 unbeabsichtigt eingeschwenkt oder ausgeschwenkt wird. Beim Ausschwenken wirkt eine Anlagefläche 147 der Ausnehmung 145 auf eine entsprechende Keilfläche 151 des keilförmigen Endes 142 und verschiebt den Bolzen 141 in Richtung des Federelementes 143. Dabei gelangt eine Anlagefläche 149 der Ausnehmung 145 außer Eingriff mit einer Keilfläche 153 des keilförmigen Endes 142. Das Sicherungselement 141 wird soweit gegen die Feder 143 zurück gedrückt, bis es auf der Gleitfläche 155 gleitet.

Angrenzend an die Gleitfläche 155 befindet sich eine zweite Ausnehmung 157, die ein keilförmiges Gegenprofil aufweist. Während sich das zweite Visierelement 104 seiner vertikalen Arbeitslage nähert, gleitet das Sicherungselement 141 mit seinem keilförmigen Ende 142 auf der Gleitfläche 155 in die zweite Ausnehmung 157.

In der Arbeitslage des Visierelementes 104 gelangt das Sicherungselement 141 mit dem Gegenprofil der Ausnehmung 157 in einen form- und damit kraftschlüssigen Eingriff und fixiert das Visierelement 104 in der Arbeitslage gegen unbeabsichtigtes Einschwenken.

Fig. 23 zeigt die Seitenarretierung des Visierelementes 104. Der Schwenkbolzen 125 umfasst an seinem linken Ende einen ringförmigen Kopf 159. Am Schaft des Schwenkbolzens 125 ist eine keilförmige, umlaufende Ringnut 163 ausgebildet. Im Trägerbereich 127 des Visierelementes 104 erstreckt sich in Längsrichtung ein Sicherungselement 165, das von einem Federelement 167 vorgespannt wird. Das Federelement 167 ist hier als Zylinderdruckfeder ausgebildet.

Das Sicherungselement 165 und das Federelement 167 verlaufen in einem Führungshohlraum. Das Sicherungselement 165 hat einen keilförmigen Endbereich 169, der in die Ringnut 163 im Schwenkbolzen 125 eingreift und so den Bolzen 125 mit dem Kopf 159 gegen einen Anschlag 171 zieht und gleichzeitig eine seitliche Arretierung des Visierelementes 104 bewirkt. Dies wird dadurch bewirkt, dass die Keilspitze 169 seitlich zum Kerbgrund der umlaufenden Ringnut 163 (in Fig. 23 nach rechts) versetzt ist. Damit greift eine Keilflanke (in Fig. 23 die rechte) an der entsprechenden Gegenflanke der Ringnut 163 an und zieht den Schwenkbolzen 125 am Schaft mit seinem Kopf 159 gegen den Anschlag 171. Gleichzeitig wird auch das Visierelement 104 mit der (in Fig. 23 linken) Seite des Trägerbereichs 127 an die andere Seite des Anschlags 171 gedrückt. Dadurch nimmt das Visierelement 104 in der Arbeitslage immer eine definierte (hier bezüglich des Handschutzes 109) Seitenstellung zur Seelenachse 106 einer Waffe ein.

Neben den oben beschriebenen Ausführungsbeispielen sind weitere Ausgestaltungen dieser Erfindung möglich:

Das Anschlussstück 1 kann wie oben dargestellt in Verbindung mit einem Visierelement 57 ausgeführt werden. Es kann aber auch dazu dienen, andere nicht dargestellte Anbauteile aufzunehmen. Das Anschlussstück 1 kann auch zum Anschluss an andere Gegenstände und Einrichtungen (nicht dargestellt) als Waffen vorgesehen werden. Insbesondere dann, wenn es wünschenswert ist, das Anschlussstück von seitlich auf eine Profilschiene aufzusetzen, ohne dass es erforderlich ist, dieses Anschlussstück von den Enden her aufzuschieben.

Das dargestellte Visierelement 57 kann entweder am dargestellten Anschlussstück 1 oder auch über ein anderes geeignetes Anschlussstück an einer Waffe angeordnet sein. Das Visierelement 57 kann dabei als Kimmen- bzw. Kornelement gestaltet sein.

Das Gleiche gilt für das Visierelement 104, das neben der dargestellten Anordnung an einem Handschutz 109 ebenfalls über ein Anschlussstück 1 oder auch direkt an einem Waffenbauteil (beispielsweise Waffenrohr, Waffengehäuse) angeordnet sein kann.

Weitere Ausgestaltungen und Variationen der vorliegenden Erfindung ergeben sich für den Fachmann im Rahmen der nachfolgenden Patentansprüche.

## Patentansprüche

1. Visierelement (104), das um ein Schwenkelement (125) aus einer Ruhelage in eine Arbeitslage verschwenkbar ist, wobei das Visierelement (104) ein Sicherungselement (165) aufweist, welches das Visierelement (104) in der Arbeitslage quer zur Seelenachse gegen eine Anlage (171) fixiert.

2. Visierelement (104) nach Anspruch 1, das unmittelbar an einem Handschutz (109) einer Waffe (105) anbringbar ist.

3. Visierelement (104) nach Anspruch 1 oder 2, bei dem das Sicherungselement (165) in der Arbeitslage des Visierelements (104) federbelastet an einer Ausbildung, insbesondere in eine Ausnehmung (163), am Schwenkelement (125) eingreift.

4. Visierelement (104) nach Anspruch 2 oder 3, bei welchem Sicherungselement (165) und Schwenkelement (125) jeweils Wirkflächen aufweisen, die in der Arbeitslage federbelastet, keilförmig aneinanderliegend die Fixierung in der Arbeitslage bewirken.

5. Visierelement (104) nach einem der Ansprüche 1 bis 4, bei dem das Sicherungselement (165) das Schwenkelement (125) bezüglich des Visierelements (104) fixiert.

6. Visierelement (104) nach einem der Ansprüche 1 bis 5, bei dem Visierelement (104) und Schwenkelement (125) in der Arbeitslage jeweils eine definierte Referenzlage zur Seelenachse (106) einnehmen.

7. Visierelement (104) nach einem der Ansprüche 1 bis 6, bei dem das Visierelement (104) gegen ein federbelastetes Arretierelement (165) um das Schwenkelement (125) aus der Ruhelage in die Arbeitslage verschwenkbar ist.

8. Visierelement (104) nach Anspruch 7, bei dem das Arretierelement (165) das Visierelement (104) über einen Rastmechanismus jeweils in der Ruhelage und in der Arbeitslage lösbar verrastet.

9. Visierelement (104) nach einem der Ansprüche 1 bis 8, mit einer Ausnehmung (139), in der das Visierelement (104) in der Ruhelage versenkbar ist.

10. Visierelement (104) nach einem der Ansprüche 1 bis 9 , bei dem das zweite Visierelement (104) als eine Kimmenanordnung (57) oder als Kornanordnung (129) ausgebildet ist.

11. Visierelement (104) nach einem de vorstehenden Ansprüche, das mit einem zweiten Visierelement (57) zur Bereitstellung einer Visierlinie zusammenwirkt.

12. Visierelement (104) nach Anspruch 1 oder einem der Ansprüche 3 bis 11, das mit einem Anschlussstück (1) zum Aufsetzen auf eine Waffenprofilschiene (19) gekoppelt ist.

13. Handschutz (109) für eine Waffe (105) mit einem Visierelement (104) nach einem der vorhergehenden Ansprüche.

14. Waffe (105) mit einen Visierelement (104) nach einem der Ansprüche 1 bis 12
